# FASCICULE DE BREVET EUROPEEN

(11) **EP 3 012 565 B1**
(45) Date de publication et mention de la délivrance du brevet: **12.04.2017**
(21) Numéro de dépôt: 15185921.2
(22) Date de dépôt: 18.09.2015
(51) Int. Cl.: F26B 15/18, F26B 21/00, F26B 25/08

(54) **TUNNEL DE SÉCHAGE POUR PRODUITS CÉRAMIQUES**
TROCKENTUNNEL FÜR KERAMISCHE PRODUKTE
DRYING TUNNEL FOR CERAMIC PRODUCTS

(30) Priorité: 23.10.2014 FR 1460189
(43) Date de publication de la demande: 27.04.2016
(73) Titulaire: Ceritherm, 87150 Oradour-Sur-Vayres (FR)
(72) Inventeur: ZAMPARO, Giovanni, 87150 ORADOUR-SUR-VAYRES (FR)
(74) Mandataire: Laget, Jean-Loup

(56) Documents cités:
- EP-A2- 2 098 811
- WO-A1-98/48601
- WO-A1-2013/124140
- WO-A1-2014/096981
- US-A- 4 635 381

## Description

L'invention concerne un tunnel de séchage pour produits céramiques.

Pour les produits céramiques, en particulier pour les produits céramiques liés aux arts de la table, il est habituel de prévoir des installations de séchage permettant le traitement de tous les produits.

Dans la mesure où les installations doivent traiter une grande variété de produits, les séchoirs à tunnel classiques ont des dimensions excédant les besoins et une rentabilité insuffisante. Ils ne peuvent être modifiés, ni parfaitement adaptés à chaque produit. EP2098811 divulgue un module de séchage selon le préambule de la revendication 1.

Un but de l'invention est de proposer un tunnel de séchage pour produits céramiques de dimensions restreintes.

Un autre but de l'invention est de proposer un tunnel de séchage pour produits céramiques de longueur variable en fonction des besoins.

Un autre but de l'invention est de proposer un tunnel de séchage pour produits céramiques dont la structure de ventilation soit aisément modifiable.

L'invention a pour objet un module de tunnel de séchage selon la revendication 1. Avantageusement, les gaines annulaires présentent des orifices aptes à assurer la circulation d'air dans le module.

De manière avantageuse, les orifices sont répartis sur les faces en regard des gaines annulaires.

Avantageusement, des tubes sont disposés entre les gaines annulaires pour assurer la distribution ou l'extraction de l'air dans le module.

De manière avantageuse, un tube comporte une extrémité ouverte, une extrémité fermée et une ligne de perforations s'étendant d'une extrémité à l'autre.

Avantageusement, pour assurer la distribution d'air, un tube a son extrémité ouverte dans un orifice de la gaine de distribution, et son extrémité fermée dans un orifice de la gaine d'extraction.

De manière avantageuse, pour assurer l'extraction d'air, un tube a son extrémité ouverte dans un orifice de la gaine d'extraction et son extrémité fermée dans un orifice de la gaine de distribution.

Avantageusement, le module comporte un dessous et un dessus, articulés le long d'une ligne longitudinale, le dessus pivotant sur la ligne sous l'action d'un actionneur.

De manière avantageuse, les gaines annulaires sont constituées en deux parties, une partie dans le dessous du module et une autre partie dans le dessus du module.

L'invention a aussi pour objet un tunnel de séchage pour produits céramiques disposés sur un moyen de transport parcourant le tunnel de l'amont vers l'aval, caractérisé en ce qu'il est constitué de modules de dimensions transversales identiques.

D'autres caractéristiques et avantages de l'invention ressortent de la description qui suit faite avec référence aux dessins annexés dans lesquels :
La figure 1 est une vue en perspective d'un exemple de réalisation d'un tunnel de séchage selon l'invention ;
La figure 2 est une vue en coupe transversale du tunnel de la figure 1 ;
La figure 3 est une vue schématique en coupe longitudinale d'un module du tunnel selon l'invention, dans un premier mode de réalisation ;
La figure 4 est une vue schématique en coupe longitudinale d'un module du tunnel selon l'invention, dans un deuxième mode de réalisation ;
La figure 5 est une vue schématique en coupe transversale d'un module du tunnel selon l'invention, dans un troisième mode de réalisation.

Le tunnel 1 de séchage de produits céramiques est constitué d'une suite de modules 2, de dimensions transversales identiques, juxtaposés et alignés. Les modules 2 alignés sont tous traversés par un moyen de transport 3 qui transporte des produits céramiques 4 à sécher, de l'entrée amont à la sortie aval du tunnel 1. Le moyen de transport 3 est prévu pour laisser passer l'air de séchage à travers des ouvertures. Il peut être constitué par une bande continue perforée, une nappe de courroies espacées parallèles à l'axe des modules, un ensemble de traverses espacées, perpendiculaires à l'axe des modules, et reliées par des chaines, un tapis perforé ou tout autre moyen équivalent.

Chaque module 2 est équipé de moyens individuels de ventilation et de réglage de température et d'humidité. Dans chaque module, le séchage des produits céramiques est assuré par échange avec un air contrôlé par le module, en température, humidité, et vitesse sur les parois des produits céramiques. Tous les modules sont de dimensions transversales identiques, et individuellement configurables en termes de qualité de l'air (température et humidité) et de vitesse de ventilation. Les modules peuvent avoir des longueurs différentes.

Chaque module 2 se compose d'un dessous 5 et d'un dessus 6, articulés le long d'une ligne longitudinale 7. Ainsi le module peut être ouvert pour la mise en place du moyen de transport 3, l'adaptation des moyens de séchage, et fermé pour la réalisation du séchage en tunnel.

Par rapport au sens de défilement du moyen de transport 3, identifié par la flèche 8, le module 2 présente une extrémité amont 9 et une extrémité aval 10.

Selon un mode préférentiel de réalisation, le module 2 comporte au voisinage de ses extrémités 9, 10, des gaines annulaires 11, 12, respectivement, pour assurer la circulation d'air dans le module.

Cette circulation d'air s'effectue à contre-courant des produits céramiques, c'est-à-dire de l'aval vers l'amont. La gaine annulaire 11 qui est en amont est une gaine d'extraction de l'air de séchage. La gaine annulaire 12 aval est une gaine de distribution de l'air de séchage. Selon un autre mode de réalisation, la gaine annulaire amont est une gaine de distribution d'air de séchage, et la gaine annulaire aval est une gaine d'extraction d'air de séchage.

A l'extérieur de l'espace central du module 2, un organe de ventilation, hélicoïde ou centrifuge, permet de créer une différence de pression entre les deux gaines 11 et 12, pour assurer la circulation d'air dans le module. Une batterie de chauffe apporte l'énergie thermique pour maintenir la température de l'air à la valeur de consigne souhaitée. Une admission d'air extérieur et une extraction d'air permettent d'assurer le renouvellement de l'air de séchage.

Sur les gaines annulaires 11, 12 sont disposés des orifices, respectivement 13, 14, aptes à assurer la circulation d'air dans le module.

Les orifices 13, 14 sont répartis sur les faces en regard des gaines annulaires 11, 12.

Dans le premier mode de réalisation de la figure 3, les orifices 14 distribuent l'air de séchage et les orifices 13 extraient l'air qui circule sensiblement de l'aval vers l'amont dans le module.

Dans le deuxième mode de réalisation de la figure 4, la distribution et l'extraction de l'air de séchage sont assurées sensiblement perpendiculairement au moyen de transport 3, par l'intermédiaire de tubes de distribution 15 et de tubes d'extraction 16.

A cet effet, un tube de distribution 15 ou d'extraction 16 comporte une extrémité ouverte 17, une extrémité fermée 18 et une ligne de perforations 19, s'étendant d'une extrémité à l'autre. Pour un tube de distribution d'air 15, l'extrémité ouverte 17 est fixée dans un orifice 14 de la gaine de distribution 12, l'extrémité fermée 18 est fixée dans un orifice 13 de la gaine d'extraction 11, et la ligne de perforations 19 est orientée pour assurer le séchage des produits céramiques 4 disposés sur le tapis 3. Pour un tube d'extraction d'air 16, l'extrémité ouverte 17 est fixée dans un orifice 13 de la gaine d'extraction 11, l'extrémité fermée 18 est fixée dans un orifice 14 de la gaine de distribution 12, et la ligne de perforations 19 est orientée pour assurer l'aspiration de l'air de séchage des produits céramiques 4. Les tubes de distribution 15 et d'extraction 16 sont identiques et interchangeables. D'un module à l'autre, la disposition des tubes de distribution d'air et d'extraction d'air est adaptable pour une efficacité optimale du séchage des produits céramiques. A titre d'exemple, dans un premier module, les tubes de distribution 15 sont tous disposés dans le dessous 5 du module et les tubes d'extraction 16 dans le dessus 6 du module. Dans un deuxième module, les tubes de distribution 15 sont tous disposés dans le dessus 6 du module et les tubes d'extraction 16 dans le dessous 5 du module. Dans un troisième module, les tubes de distribution 15 sont disposés sur une partie latérale du module, et les tubes d'extraction 16 sur la partie latérale opposée (figure 5).

Dans un quatrième module, les tubes de distribution 15 et les tubes d'extraction 16 sont disposés en alternance sur toute la gaine annulaire de distribution et respectivement d'extraction.

Les perforations 19 des tubes de distribution 15 et des tubes d'extraction 16 sont de dimensions et de formes adaptées au type de ventilation qu'il est souhaitable de réaliser dans le module et sur les produits céramiques. L'orientation des lignes de perforations 19 est réglée par rapport aux produits céramiques pour obtenir un séchage optimal.

La mise en place des tubes de distribution 15 et des tubes d'extraction 16 et l'orientation des lignes de perforations 19 sont aisées en raison de l'ouverture possible des modules 2, le dessus 6 pivotant sur la ligne d'articulation 7 sous l'action d'un actionneur 20. Une fois le dessus 6 relevé, l'accès à l'intérieur du module 2 est assuré, quelle que soit la position du module 2 dans le tunnel 1 de séchage. Les gaines annulaires 11, 12 sont constituées en deux parties, une partie dans le dessous 5 du module et une autre partie dans le dessus 6 du module 2.

Dans le tunnel de séchage pour produits céramiques décrit, chaque module fait l'objet d'un réglage individuel, et le nombre de modules est adapté pour assurer le séchage optimal des produits céramiques. Le tunnel de séchage est constitué de modules de dimensions transversales identiques, assurant individuellement l'admission, l'extraction et le contrôle en température, humidité et vitesse, de l'air de séchage des produits céramiques. Un avantage du tunnel de séchage décrit est relatif au brassage de l'air de séchage. En effet, la ventilation étant assurée à l'intérieur de chaque module, il peut être réalisé un changement dans la ventilation à chaque passage d'un module au suivant. Cette disposition permet de contrôler les transferts longitudinaux entre les modules et d'une manière générale entre l'entrée et la sortie du tunnel. Un autre avantage du tunnel de séchage selon l'invention est que sa longueur utile est variable en fonction des besoins, et adaptable par ajout ou retrait d'un ou plusieurs modules ou plus simplement par la mise en service ou l'arrêt de modules. Un autre avantage du tunnel de séchage selon l'invention est qu'il est constitué de modules dont les dimensions transversales sont identiques mais dont la longueur peut être différente pour assurer des conditions de séchage particulières, par exemple.

## Revendications

1. Module de tunnel de séchage pour produits céramiques disposés sur un moyen de transport parcourant le tunnel de l'amont vers l'aval, le module assurant individuellement la distribution, l'extraction et le contrôle, en température, humidité et vitesse, de l'air de séchage des produits céramiques (4), ledit module comportant une extrémité amont (9) et une extrémité aval (10), **caractérisé en ce que** ledit module comporte une gaine annulaire (12) de distribution d'air au voisinage de l'une de ses extrémités (9, 10), et une gaine annulaire (11) d'extraction d'air au voisinage de l'autre de ses extrémités (9, 10).

2. Module selon la revendication 1 dans lequel les gaines annulaires (12, 11) présentent des orifices (14, 13) aptes à assurer la circulation d'air dans le module (2).

3. Module selon la revendication 2 dans lequel les orifices (14, 13) sont répartis sur les faces en regard des gaines annulaires (12, 11).

4. Module selon la revendication 3 dans lequel des tubes (15, 16) sont disposés entre les gaines annulaires pour assurer la distribution ou l'extraction de l'air dans le module.

5. Module selon la revendication 4 dans lequel un tube (15, 16) comporte une extrémité ouverte (17), une extrémité fermée (18) et une ligne de perforations (19) s'étendant d'une extrémité à l'autre.

6. Module selon la revendication 5 dans lequel pour assurer la distribution d'air, un tube (15) a son extrémité ouverte (17) dans un orifice (14) de la gaine de distribution (12), et son extrémité fermée (18) dans un orifice (13) de la gaine d'extraction (11).

7. Module selon la revendication 5 dans lequel pour assurer l'extraction d'air, un tube (16) a son extrémité ouverte (17) dans un orifice (13) de la gaine d'extraction (11) et son extrémité fermée (18) dans un orifice (14) de la gaine de distribution (12).

8. Module selon la revendication 1 **caractérisé en ce qu'**il comporte un dessous (5) et un dessus (6), articulés le long d'une ligne longitudinale (7), le dessus (6) pivotant sur la ligne (7) sous l'action d'un actionneur (20).

9. Module selon la revendication 9 dans lequel les gaines annulaires (11, 12) sont constituées en deux parties, une partie dans le dessous (5) du module (2) et une autre partie dans le dessus (6) du module (2).

10. Tunnel de séchage pour produits céramiques disposés sur un moyen de transport parcourant le tunnel de l'amont vers l'aval, **caractérisé en ce qu'**il est constitué de modules (2) selon l'une des revendications 1 à 9, de dimensions transversales identiques.

## Patentansprüche

1. Trockentunnelmodul für keramische Produkte, die auf einem Beförderungsmittel angeordnet sind, das den Tunnel von der vorgelagerten Seite zur nachgelagerten Seite durchläuft, wobei das Modul individuell die Verteilung, die Extraktion und die Steuerung hinsichtlich Temperatur, Feuchtigkeit und Geschwindigkeit der Trockenluft der keramischen Produkte (4) sicherstellt, wobei das Modul ein vorgelagertes Ende (9) und ein nachgelagertes Ende (10) umfasst, **dadurch gekennzeichnet, dass** das Modul eine ringförmige Hülse (12) zur Verteilung von Luft in der Umgebung eines seiner Enden (9, 10) und eine ringförmige Hülse (11) zur Extraktion von Luft in der Umgebung des andern seiner Enden (9, 10) umfasst.

2. Modul nach Anspruch 1, wobei die ringförmigen Hülsen (12, 11) Öffnungen (14, 13) aufweisen, die ausgelegt sind, um die Zirkulierung von Luft im Modul (2) sicherzustellen.

3. Modul nach Anspruch 2, wobei die Öffnungen (14, 13) auf den Seiten gegenüber den ringförmigen Hülsen (12, 11) verteilt sind.

4. Modul nach Anspruch 3, wobei Rohre (15, 16) zwischen den ringförmigen Hülsen angeordnet sind, um die Verteilung oder die Extraktion der Luft im Modul sicherzustellen.

5. Modul nach Anspruch 4, wobei ein Rohr (15, 16) ein offenes Ende (17), ein geschlossenes Ende (18) und eine Perforationslinie (19) umfasst, die sich von einem Ende zum anderen erstreckt.

6. Modul (5) nach Anspruch 5, wobei, um die Verteilung von Luft sicherzustellen, ein Rohr (15) sein offenes Ende (17) in einer Öffnung (14) der Verteilungshülse (12) und sein geschlossenes Ende (18) in einer Öffnung (13) der Extraktionshülse (11) hat.

7. Modul nach Anspruch 5, wobei, um die Extraktion von Luft sicherzustellen, ein Rohr (16) sein offenes Ende (17) in einer Öffnung (13) der Extraktionshülse (11) und sein geschlossenes Ende (18) in einer Öffnung (14) der Verteilungshülse (12) hat.

8. Modul nach Anspruch 1, **dadurch gekennzeichnet, dass** es eine untere Seite (5) und eine obere Seite (6) umfasst, die entlang einer längs gerichteten Linie (7) gelenkig verbunden sind, wobei die untere Seite (6) auf der Linie (7) unter der Einwirkung einer Betätigungsvorrichtung (20) schwenkt.

9. Modul nach Anspruch 9, wobei die ringförmigen Hülsen (11, 12) aus zwei Teilen bestehen, einem Teil in der unteren Seite (5) des Moduls (2) und einem anderen Teil in der oberen Seite (6) des Moduls (2).

10. Trockentunnel für keramische Produkte, die auf einem Beförderungsmittel angeordnet sind, das den Tunnel von der vorgelagerten Seite zur nachgelagerten Seite durchläuft, **dadurch gekennzeichnet, dass** es aus Modulen (2) nach einem der Ansprüche 1 bis 9 mit identischen Querabmessungen besteht.

## Claims

1. A drying tunnel module for producing ceramics positioned on a transport means traversing the tunnel from the upstream side to the downstream side, the module ensuring individually the distribution, the extraction and the control of temperature; humidity and speed of the drying air for the ceramic products (4), said module including an upstream end (9) and a downstream end (10), **characterized in that** said module includes an annular sheath (12) for distributing air in the vicinity of one of its ends (9, 10), and an annular sheath (11) for extracting air in the vicinity of the other one of its ends (9, 10.

2. The module according to claim 1, wherein the annular sheaths (12, 11) have orifices (14, 13) able to ensure circulation of air in the module (2).

3. The module according to claim 2, wherein the orifices (14, 13) are distributed on faces facing the annular sheaths (12, 11).

4. The module according to claim 3, wherein tubes (15, 16) are positioned between the annular sheaths for ensuring distribution or extraction of the air in the module.

5. The module according to claim 4, wherein a tube (15, 16) includes an open end (17), a closed end (18) and a line of perforations (19) extending from one end to the other.

6. The module according to claim 5, wherein for ensuring distribution of air, a tube (15) has its open end (17) in an orifice (14) of the distribution sheath (12), and its closed end (18) in an orifice (13) of the extraction sheath (11).

7. The module according to claim 5, wherein for ensuring extraction of air, a tube (16) has its open end (17) in an orifice (13) of the extraction sheath (12), and its closed end (18) in an orifice (14) of the distribution sheath (12).

8. The module according to claim 1, **characterized in that** it includes a bottom (5) and a top (6), organized along a longitudinal line (7), the top (6) pivoting on the line (7) under the action of an actuator (20).

9. The module according to claim 8, wherein the annular sheaths (11, 12) consist of two portions, one portion in the bottom (5) of the module (2) and another portion in the top (6) of the module (2).

10. A drying tunnel for producing ceramics positioned on a transport means traversing the tunnel from the upstream side to the downstream side, **characterized in that** it consists of modules (2) according to one of claims 1 to 9, with identical transverse dimensions.
